# EUROPÄISCHE PATENTSCHRIFT

(11) **EP 1 366 873 B1**
(45) Veröffentlichungstag und Bekanntmachung des Hinweises auf die Patenterteilung: **05.08.2009**
(21) Anmeldenummer: 03009210.0
(22) Anmeldetag: 23.04.2003
(51) Int. Cl.: B27C 5/10, B23C 1/20

(54) **Oberfräse**
Router
Détoureuse

(30) Priorität: 29.05.2002 DE 10223893
(43) Veröffentlichungstag der Anmeldung: 03.12.2003
(73) Patentinhaber: Festool GmbH, 73240 Wendlingen (DE)
(72) Erfinder: Stark, Markus, Dipl.-Ing. (FH), 73272 Neidlingen (DE); Manz, Bernhard, Dipl.-Ing (FH), 70771 Leinfelden-Echterdingen (DE)
(74) Vertreter: Bregenzer, Michael

(56) Entgegenhaltungen:
- DE-B- 1 002 118
- US-A- 5 016 691
- US-A- 5 370 165

## Beschreibung

Die Erfindung betrifft eine Oberfräse, an deren Unterseite ein Kopierring zum Führen der Oberfräse entlang einer Frässchablone lösbar befestigbar ist, der eine Durchtrittsöffnung für den Durchtritt eines sich in axialer Richtung erstreckenden. von der Oberfräse angetriebenen Fräswerkzeugs bildet. Eine Oberfräse dieser Art ist z.B. aus DE-B-100 2118 bekannt.

Solche Frässchablonen weisen üblicherweise einen mit der Oberfräse zu verbindenden Befestigungsflansch und eine von diesem in Richtung von der Oberfräse weg abstehende Kopierhülse zylindrischer Gestalt auf. Im Anwendungsfall wird auf dem Werkstück eine der zu fräsenden Kontur entsprechende Schablone angeordnet, an der die Kopierhülse seitlich zur Anlage gebracht wird.

Herkömmliche Kopierringe werden an die Unterseite der Oberfräse angeschraubt. Dies ist verhältnismäßig umständlich und kann unnötig viel Zeit in Anspruch nehmen, falls das erforderliche Werkzeug erst gesucht werden muss.

Der vorliegenden Erfindung liegt daher die Aufgabe zugrunde, eine Oberfräse der eingangs genannten Art zu schaffen, bei der sich ein Kopierring rasch und unkompliziert befestigen bzw. entfernen lässt.

Diese Aufgabe wird erfindungsgemäß dadurch gelöst, dass der Kopierring an die Oberfräse ansteckbar und beim Zusammenstecken in axialer Richtung lösbar mit dieser verrastbar ist.

Auf diese Weise wird der Kopierring einfach angesteckt und verrastet dabei. Diese Montage erfolgt werkzeuglos, so dass keine Schraubendreher, Schraubenschlüssel od.dgl. Werkzeuge erforderlich sind.

Zweckmäßige Ausgestaltungen der Erfindung sind in den Unteransprüchen angegeben.

Nachstehend wird ein Ausführungsbeispiel der Erfindung anhand der Zeichnung im einzelnen beschrieben. Es zeigen:
- Fig. 1: die Tischeinheit einer Oberfräse mit zwei hochstehenden Lagersäulen in schematischer Schrägansicht, wobei an den Lagersäulen das nicht dargestellte Maschinenaggregat mit dem Antriebsmotor, dem zugehörigen Getriebe und der Einspannvorrichtung für das Fräswerkzeug höhenverstellbar gelagert ist,
- Fig. 2: die Tischeinheit nach Fig. 1 im Querschnitt gemäß der Schnittlinie II-II in vergrößerter Darstellung, wobei der Kopierring an der Oberfräse angeordnet, jedoch nicht verriegelt ist, da sich die beiden Rastelemente in ihrer Lösestellung befinden,
- Fig. 3: den in Fig. 2 durch die strichpunktierte Kreislinie angegebenen Ausschnitt in vergrößerter Darstellung, wobei der Kopierring jedoch von der Oberfräse getrennt ist, so dass die Fig. 3 der Situation beispielsweise vor dem Einstecken des Kopierrings entspricht,
- Fig. 4: den gleichen Ausschnitt, jedoch mit angestecktem und verrastetem Kopierring,
- Fig. 5: wiederum den gleichen Ausschnitt, wobei die gleiche Situation wie in Fig. 2 gezeigt ist, und
- Fig. 6: den Kopierring zusammen mit einem an der Oberfräse montierten Justierring (die sonstige Oberfräse ist weggelassen) in schematischer Schrägansicht, wobei die beiden Ringe mit Abstand zueinander dargestellt sind.

Eine Oberfräse weist eine Tischeinheit 1 mit einem Frästisch 2 auf, der mit seiner Unterseite 3 auf ein zu fräsendes Werkstück aufgesetzt wird. Von dem Frästisch 2 stehen mit Abstand zueinander zwei Lagersäulen 4,5 nach oben hin ab, an denen ein nicht dargestelltes Maschinenaggregat gelagert ist, das den Lagersäulen 4,5 entlang verstellt werden kann. Das Maschinenaggregat enthält einen Antriebsmotor, ein Getriebe und eine Einspannvorrichtung für ein sich in axialer Richtung 6 (diese verläuft parallel zu den Lagersäulen 4,5) erstreckendes Fräswerkzeug, das bei eingeschalteter Oberfräse zu einer Rotationsbewegung angetrieben wird. Das Fräswerkzeug durchsetzt eine zentrale Öffnung 7 des Frästischs 2 und kann durch Verschieben des Maschinenaggregats entlang den Lagersäulen 4, 5 in eine unten vor den Frästisch 2 vorstehende Lage gebracht werden, in der es bei auf ein Werkstück aufgesetzter Oberfräse am Werkstück angreift. Bewegt man die Oberfräse über das Werkstück, wird dies dem Bewegungsweg entsprechend bearbeitet.

Soll die Fräsbearbeitung einen bestimmten Verlauf nehmen, kann man die Oberfräse einer entsprechend konturierten Schablone entlang bewegen, die auf dem Werkstück angeordnet wird. Dabei setzt man die Oberfräse mit ihrem Frästisch 2 so auf die Schablone, dass das Fräswerkzeug an der Schablone vorbei zum Werkstück verläuft.

Zum Führen der Oberfräse entlang der Schablone verwendet man einen Kopierring 8, den man an der Unterseite des Frästischs 2 lösbar befestigt. Der Kopierring 8 setzt sich aus einem im befestigten Zustand an der Frästisch-Unterseite anliegenden Befestigungsflansch 9 und einer Kopierhülse 10 zylindrischer Gestalt zusammen, die zentral am Befestigungsflansch 9 angeordnet ist und in Gebrauchslage nach unten hin, d.h. in Richtung vom Frästisch 2 weg, absteht. Der Kopierring 8-bildet eine fluchtend zur zentralen öffnung 7 des Frästisches 2 angeordnete Durchtrittsöffnung 11 für den Durchtritt des Fräswerkzeugs. Beim Fräsen wird die Kopierhülse 10 mit ihrem Umfang von der Seite her gegen die Schablone gehalten, so dass die Oberfräse bei ihrem Verschieben auf der Schablone deren Kontur folgt.

All dies entspricht den üblichen Oberfräsen, so dass sich eine weitere Beschreibung hierzu erübrigt.

Wesentlich bei der dargestellten Anordnung ist, dass der Kopierring 8 werkzeuglos an die Oberfräse, d.h. an deren Frästisch 2, ansteckbar und beim Zusammenstecken in axialer Richtung 6 lösbar mit dem Frästisch 2 verrastbar ist.

Zweckmäßigerweise weist die Oberfräse an ihrer Unterseite 3 einen Justierring 12 auf, der fest, dabei jedoch in seiner Lage justierbar, am sonstigen Frästisch angebracht ist. Das Befestigen des Justierrings 12 am sonstigen Frästisch kann mit Hilfe von Bolzen 13,14 erfolgen, auf denen entweder der Justierring 12 oder der sonstige Frästisch mit Justierspiel sitzt und mit denen eine feste Verbindung zwischen Justierring und sonstigem Frästisch hergestellt werden kann.

Der Justierring 12 wird fabrikseitig lagegenau an der Oberfräse positioniert und bildet einen festen Bestandteil von dieser. Der Kopierring 8 wird an den Justierring 12 angesteckt und mit diesem verrastet, so dass er in gleicher Weise wie der Justierring 12 justiert ist.

Wenn nachstehend davon gesprochen wird, dass der Kopierring 8 an der Oberfräse bzw. an deren Frästisch 2 angebracht wird, so ist damit beim Ausführungsbeispiel der Justierring 12 gemeint.

Zum Verrasten des Kopierrings 8 sind an dem Frästisch 2, d.h. am Justierring 12, zwei gleich ausgebildete und daher mit der gleichen Bezugsziffer bezeichnete Rastelemente 15 angeordnet, die quer zur axialen Richtung 6 in radialer Richtung entgegen einer Federkraft bewegbar sind. Dabei sind die beiden Rastelemente 15 in Richtung auf ihre beim Verrasten eingenommene Stellung hin federbelastet. Die beiden Rastelemente 15 sind im wesentlichen diametral zueinander angeordnet, so dass der Kopierring 8 in zum Frästisch 2 paralleler Lage an den Frästisch herangeführt und mit diesem zusammengesteckt wird.

Alternativ hierzu wäre es auch möglich, den Kopierring in Schräglage an eine andere geeignete Steck- und/oder Rasteinrichtung am Frästisch 2 anzustecken und dann gegen die Frästisch-Unterseite zu schwenken, so dass er mit einem den Rastelementen 15 entsprechenden Rastelement verrastet.

Jedem Rastelement 15 ist ein am Kopierring 8 angeordnetes Rastglied 16 zugeordnet. Beim Zusammenstecken des Kopierrings 8 mit dem Frästisch 2 werden die Rastelemente 15 vom gegen sie stoßenden Kopierring 8 entgegen der genannten Federkraft ausgelenkt und schnappen beim Erreichen der Endlage des Kopierrings 8 unter der Federkraft hinter das jeweils zugeordnete Rastglied 16, so dass der Kopierring 8 in axialer Richtung 6 mit dem Frästisch 2 verriegelt ist.

Jedem Rastelement 15 ist ferner eine Betätigungseinrichtung 17 zugeordnet, mit deren Hilfe das jeweilige Rastelement 15 entgegen der Federkraft in seine den Kopierring 8 wieder frei gebende Lösestellung überführt werden kann. Befinden sich die Rastelemente 15 in ihrer Lösestellung, kann der Kopierring 8 vom Frästisch 2 entfernt werden.

Jedes Rastelement 15 ist an einem schwenkbar mit dem Frästisch 2 verbundenen Schwenkhebel 18 angeordnet, der durch die genannte Federkraft belastet ist und einen Betätigungsarm - 19 bildet, der von außen her betätigt werden kann. Der Betätigungsarm 19 ragt, beim Ausführungsbeispiel oben (siehe Fig. 1), aus dem Frästisch 2 und trägt endseitig ein die Betätigungseinrichtung 17 bildendes Griffstück. Bei Betätigung des Betätigungsarms 19 bzw. der Betätigungseinrichtung 17 entgegen der Federkraft verschwenkt das jeweilige Rastelement 15 in seine Lösestellung.

Der jeweilige Schwenkhebel 18 ist über eine Schwenkachse schwenkbar am Frästisch 2 gelagert. Hierzu steht beim Ausführungsbeispiel beiderseits des jeweiligen Schwenkhebels 18 jeweils ein Schwenkachsteil 20 bzw. 21 vom Schwenkhebel 18 ab, wobei die Schwenkachsteile 20 jeweils in einer Lagerausnehmung 22 bzw. 23 des Frästisches 2 gelagert sind. Die Schwenkachsteile 20,21 können, wie beim Ausführungsbeispiel, einstückig an den Schwenkhebel 18 angeformt sein.

Die Federkraft, die den jeweiligen Schwenkhebel 18 auf die Verrastungsstellung hin belastet, wird beim Ausführungsbeispiel von zwei Schenkelfedern 24,25 aufgebracht, die jeweils auf eines der Schwenkachsteile 20,21 zwischen dem Schwenkhebel 18 und der jeweils zugewandten Lagerausnehmung 22 bzw. 23 aufgesteckt sind. Die beiden Schenkelfedern 24,25 können aus drahtförmigem Material bestehen und weisen zwei abstehende Federschenkel 26,27 auf, von denen sich der eine Federschenkel 26 am Schwenkhebel 18 und der andere Federschenkel 27 am Frästisch 2 (siehe Fig. 3 bis 5) abstützt.

Aus der Zeichnung ist ferner ersichtlich, dass sich der Schwenkhebel 18, ausgehend von seiner Schwenkachse 20,21, nach oben, d.h. in Richtung vom Kopierring 8 weg, erstreckt. Dabei ist die Anordnung so getroffen, dass der Schwenkhebel 18 ein einarmiger Hebel ist, so dass er zum Überführen des jeweiligen Rastelements 15 in die Lösestellung nach radial innen hin betätigt wird. Im Falle von zwei Rastelementen 15, wie sie beim Ausführungsbeispiel vorhanden sind, müssen die beiden Schwenkhebel 18, d.h. die zugehörigen Betätigungseinrichtungen 17, somit aufeinander zu gedrückt werden, damit der Kopierring 8 wieder entfernt werden kann. Dementsprechend wird das jeweilige Rastelement 15 beim Zusammenstecken des Kopierrings 8 mit dem Frästisch 2 nach radial innen hin ausgelenkt und schnappt in der eingesteckten Endlage des Kopierrings 8 nach radial außen hinter das jeweilige Rastglied 16.

Beim Ausführungsbeispiel wird jedes Rastelement 15 von einem im Einsteckweg des Kopierrings 8 angeordneten Rastvorsprung 28 gebildet. Ferner wird das jeweilige Rastglied 16 von einer Rastpartie 29 des Kopierrings 8 gebildet, die eine den Rastvorsprung 28 im verrasteten Zustand aufnehmende Rastausnehmung 30 begrenzt. Die Rastausnehmung 30 und die Rastpartie 29 werden zweckmäßigerweise von einer vom aus Metallblech bestehenden Kopierring 8 hochstehenden Verrastungslasche 31 gebildet. Dabei kann die Verrastungslasche 31 vom Befesti-gungsflansch 9 des Kopierrings 8 einstückig hochgebogen sein.

In Fig. 3 befindet sich der Kopierring 8 noch im vom Frästisch 2 entfernten Zustand, und die beiden Schwenkhebel 18 sind nach radial außen verschwenkt. Steckt man die Verrastungslaschen 31 parallel zur axialen Richtung 6 in Steckrichtung 32 (siehe Fig.3) mit dem Frästisch 2 zusammen, stößt die jeweilige Verrastungslasche 31 mit ihrer Stirnseite gegen den zugeordneten Rastvorsprung 28, so dass der betreffende Schwenkhebel 18 eine Ausweichbewegung, beim Ausführungsbeispiel nach radial innen, ausführt. Der Rastvorsprung 28 gleitet dann an der Rastpartie 29 der jeweiligen Verrastungslasche 31 entlang, bis er zur betreffenden Rastausnehmung 30 gelangt und in diese einschnappt (Fig. 4). Das Lösen der Verriegelung geht aus Fig. 5 hervor, in der der betreffende Schwenkhebel 18 und somit auch der zugehörige Rastvorsprung 28 so weit verschwenkt ist, dass sich der Rastvorsprung 28 außerhalb der Rastausnehmung 30 befindet, so dass die Verriegelung aufgehoben ist und der Kopierring 8 nach unten hin abgezogen werden kann.

Die jeweilige Rastausnehmung 30 weist in Umfangsrichtung eine dem zugehörigen Rastvorsprung 28 entsprechende Abmessung auf, so dass auch in Umfangsrichtung sozusagen eine Verriegelung stattfindet.

Ferner können an der Oberfräse, d.h. am Frästisch 2 bzw. an dessen Justierring 12, den Kopierring 8 zentrierende Zentriermittel angeordnet sein. Diese können beispielsweise von jeweils einer Verrastungslasche 31 zugeordneten Steckschlitzen 33 an der Unterseite der Oberfräse gebildet werden, die eine Führung für die Verrastungslaschen 31 bilden, wenn diese durch die Steckschlitze 33 hindurch zu den Rastvorsprüngen 28 geschoben werden.

## Patentansprüche

1. Oberfräse, an deren Unterseite ein Kopierring (8) zum Führen der Oberfräse entlang einer Frässchablone lösbar befestigbar ist, der eine Durchtrittsöffnung (11) für den Durchtritt eines sich in axialer Richtung (6) erstreckenden, von der Oberfräse angetriebenen Fräswerkzeugs bildet, **dadurch gekennzeichnet, dass** der Kopierring (8) an die Oberfräse ansteckbar und beim Zusammenstecken in axialer Richtung (6) lösbar mit dieser verrastbar ist.

2. Oberfräse nach Anspruch 1, **dadurch gekennzeichent, dass** an der Oberfräse mindestens ein quer zur axialen Richtung (6) entgegen einer Federkraft bewegbares Rastelement (15) angeordnet ist, das beim Zusammenstecken vom Kopierring (8) ausgelenkt wird und beim Erreichen der Endlage des Kopierrings (8) unter der Federkraft hinter ein Rastglied (16) des Kopierrings (8) schnappt, wobei das mindestens eine Rastelement (15) mittels einer Betätigungseinrichtung (17) entgegen der Federkraft in eine den Kopierring (8) wieder frei gebende Lösestellung überführbar ist.

3. Oberfräse nach Anspruch 2, **dadurch gekennzeichnet, dass** mindestens zwei im wesentlichen diametral zueinander angeordnete Rastelemente (15) vorhanden sind, denen jeweils ein Rastglied (16) am Kopierring (8) zugeordnet ist.

4. Oberfräse nach Anspruch 2 oder 3, **dadurch gekennzeichnet, dass** jedes Rastelement (15) an einem schwenkbar mit der Oberfräse verbundenen Schwenkhebel (18) angeordnet ist, der durch die Federkraft belastet ist und einen von außen her betätigbaren Betätigungsarm (19) bildet, bei dessen Betätigung das Rastelement (15) in die Lösestellung verschwenkt wird.

5. Oberfräse nach Anspruch 4, **dadurch gekennzeichnet, dass** sich der Schwenkhebel (18), ausgehend von seiner Schwenkachse (20, 21), nach oben, in Richtung vom Kopierring (8)weg, erstreckt.

6. Oberfräse nach einem der Ansprüche 2 bis 5, **dadurch gekennzeichnet, dass** das mindestens eine Rastelement (15) beim Zusammenstecken nach radial innen hin ausgelenkt wird und in der Endlage des Kopierrings (8) nach radial außen geschnappt ist.

7. Oberfräse nach Anspruch 5 und 6, **dadurch gekennzeichnet, dass** der Schwenkhebel (18) ein einarmiger Hebel ist, so dass der Schwenkhebel (18) zum überführen des Rastelements (15) in die Lösestellung nach radial innen hin betätigt wird.

8. Oberfräse nach einem der Ansprüche 2 bis 7, **dadurch gekennzeichnet, dass** das mindestens eine Rastelement (15) von einem im Steckweg des Kopierrings (8) angeordneten Rastvorsprung (28) und das mindestens eine Rastglied (16) von einer Rastpartie (29) des Kopierrings (8) gebildet wird, die eine den Rastvorsprung (28) im verrasteten Zustand aufnehmende Rastausnehmung (30) begrenzt.

9. Oberfräse nach Anspruch 8, **dadurch gekennzeichnet, dass** die Rastausnehmung (30) und die Rastpartie (29) von einer vom Kopierring (8) hochstehenden Verrastungslasche (31) gebildet werden.

10. Oberfräse nach Anspruch 9, **dadurch gekennzeichnet, dass** die Verrastungslasche (31) von einem Befestigungsflansch (9) des Kopierrings (8) einstückig hochgebogen ist.

11. Oberfräse nach einem der Ansprüche 8 bis 10, **dadurch gekennzeichnet, dass** die Rastausnehmung (30) in Umfangsrichtung eine dem Rastvorsprung (28) entsprechende Abmessung aufweist.

12. Oberfräse nach einem der Ansprüche 1 bis 11, **dadurch gekennzeichnet, dass** an der Oberfräse den Kopierring (8) zentrierende Zentriermittel angeordnet sind.

13. Oberfräse nach einem der Ansprüche 1 bis 12, **dadurch gekennzeichnet, dass** die Oberfräse an ihrer Unterseite (3) einen Lage justierbar angeordneten Justierring (12) aufweist, an den der Kopierring (8) ansteckbar und mit dem der Kopierring (8) verrastbar ist.

## Claims

1. Routing machine, to the underside of which there may be releasably attached a copying ring (8) to guide the routing machine along a milling template and which has a through opening (11) for the passage of a milling tool driven by the routing machine and extending in the axial direction (6), **characterised in that** the copying ring (8) may be slipped on to the routing machine and, if connected in the axial direction (6), may be releasably engaged with it.

2. Routing machine according to claim 1, **characterised in that** there is provided on the routing machine at least one snap-in element (15) movable against a spring force at right-angles to the axial direction (6) and which, on attachment of the copying ring (8), is displaced and on reaching the limit position of the copying ring (8) snaps under the spring force behind a snap-in member (16) of the copying ring (8), wherein the snap-in element or elements (15) may be transferred by means of an actuating device (17), against the spring force, into a release position which once again releases the copying ring (8).

3. Routing machine according to claim 2, **characterised in that** it has at least two substantially diametrically arranged snap-in elements (15), each assigned a snap-in member (16) on the copying ring (8).

4. Routing machine according to claim 2 or 3, **characterised in that** each snap-in element (15) is mounted on a swivelling lever (18), connected pivotably to the routing machine, which is biased by the spring force and forms an actuating arm (19) operable from the outside, with this actuation swivelling the snap-in element (15) into the release position.

5. Routing machine according to claim 4, **characterised in that** the swivelling lever (18), from its pivot axis (20, 21), extends upwards away from the copying ring (8).

6. Routing machine according to any of claims 2 to 5, **characterised in that** the snap-in element or elements (15), on being connected, is/are deflected radially inwards and snapped radially outwards in the limit position of the copying ring (8).

7. Routing machine according to claim 5 and 6, **characterised in that** the swivelling lever (18) is a single-arm lever so that, to transfer the snap-in element (15) into the release position, the swivelling lever (18) is operated radially inwards.

8. Routing machine according to any of claims 2 to 7, **characterised in that** the snap-in element or elements (15) is/are formed by a snap-in projection (28) located in the insertion path of the copying ring (8), and the snap-in member or members (16) by a snap-in section (29) of the copying ring (8) which defines a locating recess (30) accommodating the snap-in projection (28) in the engaged state.

9. Routing machine according to claim 8, **characterised in that** the locating recess (30) and the snap-in section (29) are formed by a locking tab (31) rising vertically from the copying ring (8).

10. Routing machine according to claim 9, **characterised in that** the locking tab (31) is bent upwards in one piece from a mounting flange (9) of the copying ring (8).

11. Routing machine according to any of claims 8 to 10 **characterised in that,** in the circumferential direction, the size of the locating recess (30) corresponds to that of the snap-in projection (28).

12. Routing machine available any of claims 1 to 11, **characterised in that** centring means for centring the copying ring (8) are provided on the routing machine.

13. Routing machine according to any of claims 1 to 12, **characterised in that** the routing machine has on its underside (3) an adjusting ring (12) for adjusting position, over which the copying ring (8) may be slipped and with which it may be engaged.

## Revendications

1. Défonceuse, sur le dessous de laquelle peut être fixé de manière amovible un anneau de copiage (8) pour le guidage de la défonceuse le long d'un gabarit de fraisage, lequel forme une ouverture de passage (11) pour le passage d'un outil de fraisage s'étendant dans le sens axial (6), entraîné par la défonceuse, **caractérisée en ce que** l'anneau de copiage (8) peut être attaché sur la défonceuse et peut être encliquetée avec celle-ci de manière amovible lors de l'assemblage par emboîtement dans le sens axial (6).

2. Défonceuse selon la revendication 1, **caractérisée en ce que** sur la défonceuse est disposé au moins un élément d'encliquetage (15) mobile transversalement au sens axial (6) en sens inverse d'une force de ressort, qui est dévié lors de l'assemblage par emboîtement de l'anneau de copiage (8) et s'enclenche lors de l'atteinte de la position finale de l'anneau de copiage (8) sous la force de ressort derrière un organe d'encliquetage (16) de l'anneau de copiage (8), l'au moins un élément d'encliquetage (15) pouvant être transféré au moyen d'un dispositif d'actionnement (17) en sens inverse de la force de ressort dans une position de détachement libérant de nouveau l'anneau de copiage (8).

3. Défonceuse selon la revendication 2, **caractérisée en ce qu'**au moins deux éléments d'encliquetage (15) disposés essentiellement diamétralement l'un par rapport à l'autre sont présents, auxquels est associé respectivement un organe d'encliquetage (16) sur l'anneau de copiage (8).

4. Défonceuse selon la revendication 2 ou 3, **caractérisée en ce que** chaque élément d'encliquetage (15) est disposé sur un levier pivotant (18) relié à la défonceuse de manière à pouvoir pivoter, qui est sollicité par la force de ressort et forme un bras d'actionnement (19) pouvant être actionné depuis l'extérieur, lors de l'actionnement duquel l'élément d'encliquetage (15) est pivoté dans la position de détachement.

5. Défonceuse selon la revendication 4, **caractérisée en ce que** le levier pivotant (18) s'étend à partir de son axe de pivotement (20, 21) vers le haut en direction de l'anneau de copiage (8).

6. Défonceuse selon l'une quelconque des revendications 2 à 5, **caractérisée en ce que** l'au moins un élément d'encliquetage (15) est dévié radialement vers l'intérieur lors de l'assemblage par emboîtement et est enclenché dans la position finale de l'anneau de copiage (8) radialement vers l'extérieur.

7. Défonceuse selon la revendication 5 et 6, **caractérisée en ce que** le levier pivotant (18) est un levier à un seul bras de sorte que le levier pivotant (18) soit actionné pour le transfert de l'élément d'encliquetage (15) dans la position de détachement radialement vers l'intérieur.

8. Défonceuse selon l'une quelconque des revendications 2 à 7, **caractérisée en ce que** l'au moins un élément d'encliquetage (15) est formé par une saillie d'encliquetage (28) disposée dans la course d'encliquetage de l'anneau de copiage (8) et l'au moins un organe d'encliquetage (16) est formé par une partie d'encliquetage (29) de l'anneau de copiage (8) qui délimite un évidement d'encliquetage (30) recevant la saillie d'encliquetage (28) à l'état encliqueté.

9. Défonceuse selon la revendication 8, **caractérisée en ce que** l'évidement d'encliquetage (30) et la partie d'encliquetage (29) sont formés par une languette d'encliquetage (31) dressée à la verticale de l'anneau de copiage (8).

10. Défonceuse selon la revendication 9, **caractérisée en ce que** la languette d'encliquetage (31) est relevée par pliage d'un seul tenant par une bride de fixation (9) de l'anneau de copiage (8).

11. Défonceuse selon l'une quelconque des revendications 8 à 10, **caractérisée en ce que** l'évidement d'encliquetage (30) dans le sens périphérique présente une dimension correspondant à la saillie d'encliquetage (28).

12. Défonceuse selon l'une quelconque des revendications 1 à 11, **caractérisée en ce que** des moyens de centrage centrant l'anneau de copiage (8) sont disposés sur la défonceuse.

13. Défonceuse selon l'une quelconque des revendications 1 à 12, **caractérisée en ce que** la défonceuse sur son dessous (3) présente un anneau d'ajustement (12) disposé de manière à pouvoir ajuster la position, sur lequel peut être attaché l'anneau de copiage (8) et avec lequel peut être encliqueté l'anneau de copiage (8).
